# EUROPÄISCHE PATENTSCHRIFT

(11) **EP 2 594 727 B1**
(45) Veröffentlichungstag und Bekanntmachung des Hinweises auf die Patenterteilung: **12.04.2017**
(21) Anmeldenummer: 12191445.1
(22) Anmeldetag: 06.11.2012
(51) Int. Cl.: E06B 9/52

(54) **Verschiebbares selbstschliessendes Insektenschutzgitter mit Gitterrahmen**
Slidable frame mounted self-closing insect screen
Grille de protection contre les insectes avec un cadre coulissant à fermeture automatique

(30) Priorität: 15.11.2011 CH 18492011
(43) Veröffentlichungstag der Anmeldung: 22.05.2013
(73) Patentinhaber: Rollfix Systeme AG, 5643 Sins (CH)
(72) Erfinder:
(74) Vertreter: Luchs, Willi

(56) Entgegenhaltungen:
- WO-A2-03/027425

## Beschreibung

Die Erfindung betrifft ein Insektenschutzgitter, insbesondere für Tür-, Fenster- und ähnliche Wandöffnungen mit einem zwischen einer Offen- und einer Schliessstellung verschiebbaren Gitterrahmen, sowie ein Verfahren zu dessen Herstellung.

Insektenschutzgitter dieser Art verhindern, dass Insekten in Räume mit offenen Wandöffnungen eindringen können, solange das Schutzgitter geschlossen ist. Wird das Schutzgitter geöffnet, bewirkt das jedes Mal eine Unterbrechung der Schutzwirkung. Ein Schutzgitter dieser Art ist in der CH 702 037 B1 geoffenbart.

Insektenschutzgitter sind an sich bekannt. Die Betätigung des Schutzgitters erfolgt aber dort durch einen Elektromotor im Zusammenwirken mit elektrischen Endschaltern. Derartige Schutzgitter haben damit den Nachteil eines aufwendigen und störungsanfälligen Aufbaus. Es kommt hinzu, dass bei ihnen zwingend ein elektrischer Anschluss benötigt wird.

In der Druckschrift WO-A-03/027425 ist eine Schließeinrichtung für eine Schiebetüre geoffenbart, wobei letztere einen Rahmen und ein in diesem gehaltenes Gitter aufweist. Diese Schiebetüre ist in einem Türrahmen verschiebbar gehalten. Es sind bei ihren oberen Ecken Verbindungselemente vorgesehen, welche die Längsprofile zusammenhalten. In diesen Verbindungselementen sind Durchgangsöffnungen vorhanden, welche zur Führung eines Kabels dienen, das am einen Ende mit einem in dem vertikalen Längsprofil geführten Gewicht und über ein Pulley durch das obere Längsprofil hindurch horizontal nach aussen geführt und mit seinem andern Ende an dem Türrahmen befestigt ist. Nachteilig hierbei ist zum einen, dass der Türrahmen aus diesen Verbindungselementen und den Längsprofilen in aufwändiger Weise zusammengesetzt und dass zum andern dieses Kabel bis zum seitlichen Türrahmen geführt ist, womit es in der geöffneten Stellung der Schiebetüre sichtbar ist und störend sein kann.

Der Erfindung liegt die Aufgabe zugrunde, ein Insektenschutzgitter für Tür-, Fenster- und ähnliche Wandöffnungen zu schaffen, das nach Öffnung des Gitters schnell mit konstruktiv einfachen Mitteln wieder schliesst.

Diese Aufgabe wird erfindungsgemäss durch ein Insektenschutzgitter nach dem Anspruch 1 und ein Verfahren zur Herstellung eines Insektenschutzgitters nach dem Anspruch 8 gelöst, wobei im Gitterrahmen eine mechanische Betätigungseinrichtung zum selbsttätigen Rückführen des Gitters in die Schliessstellung eingebaut ist.

Zwecks einer verzögerungsfreien Rückführung des Schutzgitters sieht die Erfindung vor, dass in der Offenstellung des Gitters die Betätigungseinrichtung beim Loslassen des Gitterrahmens aktiv wird.

Die Betätigungseinrichtung weist erfindungsgemäss einen um eine Umlenkrolle geführten Seilzug auf, dessen eines Ende an einer oberen Laufschiene für den Gitterrahmen befestigt ist und an dessen anderem Ende ein im Gitterrahmen frei bewegliches Gegengewicht aufgehängt ist. Eine solche Konstruktion besteht aus wenigen robusten Bauteilen, die keine aufwendige Wartung erfordern und keinen nennenswerten Reibungskräften ausgesetzt sind.

Um den Einbau der Betätigungseinrichtung in den Gitterrahmen zu erleichtern, sieht die Erfindung vor, dass der Seilzug durch einen im Gitterrahmen befestigbaren Gleitschieber geführt ist, der mit einer Lagerung für die Umlenkrolle versehen ist.

Dadurch ist es gemäss dem Herstellverfahren nach der Erfindung möglich, vor dem Zusammenbau des Gitterrahmens den Gleitschieber samt Umlenkrolle, Seilzug und Gegengewicht in das Profil des Gitterrahmens einzuschieben und den Gleitschieber an der vorgesehenen Stelle zu platzieren. Der Seilzug ist vorzugsweise aus einer Nylonschnur hergestellt.

Es ist für eine kräftemässig günstige Führung des Seilzuges vorteilhaft, wenn der Gleitschieber im oberen Eckbereich des Gitterrahmens vorzugsweise beim Gehrungsschnitt eingebaut ist, und das Gegengewicht entlang des dort anstossenden Seitenprofils des Gitterrahmens beweglich ist. Es ist hierbei zur Minimierung der Reibung zweckmässig, wenn des Gegengewicht beflockt ist und dem Profilquerschnitt des Seitenprofils angepasst ist.

Die Erfindung sieht ausserdem vor, dass der Gleitschieber mit einem U-förmigen Profil zur Aufnahme eines Führungsstegs der oberen Laufschiene versehen ist. Auf diese Weise ist es möglich, das Gitter in der oberen Laufschiene sicher zu führen ohne diese zu belasten, wenn der Gitterrahmen, wie nach dem Stand der Technik vielfach üblich, mit Laufrollen auf einer unteren Laufschiene abgestützt ist.

Die Erfindung wird nachfolgend anhand eines Ausführungsbeispiels unter Bezugnahme auf die Zeichnung näher erläutert. Es zeigen:
- Fig. 1: ein Prinzipskizze eines erfindungsgemässen Insektenschutzgitters mit einer Betätigungseinrichtung,
- Fig. 2: eine vordere Detailansicht mit einer Betätigungseinrichtung eines Insektenschutzgitters, und
- Fig. 3: die Betätigungseinrichtung gemäss Fig. 2 im Längsschnitt.

Das in Fig. 1 gezeigte Insektenschutzgitter mit einer Schiebetür 2 ist mit einem Gitter 6 versehen, das in einem vorzugsweise aus Längsprofilen 8, 9 zusammengesetzten Gitterrahmen 7 befestigt ist. Bei Verwendung des Schutzgitters in Wohnräumen ist das Gitter 6 vorzugsweise aus Kunststoffmaterial hergestellt. In anderen Fällen, wie etwa bei gewerblichen Nutzräumen, kann sich eher ein metallisches Gitter besser eignen.

Diese Schiebetür 2 ist in einem nicht näher veranschaulichten Tür- oder Fensterrahmen montiert. Das Gitter 1 kann auch direkt in einer tür- oder fensterlosen Wandöffnung montiert sein. Es hat die Aufgabe, zu verhindern, dass durch die Wandöffnung Insekten in den Innenraum eindringen können.

Erfindungsgemäss ist in der Schiebetüre 2 eine mechanische Betätigungseinrichtung 5 zum Selbstschliessen der Schiebetüren eingebaut.

Zweckmässigerweise sind dem Gitterrahmen 7 Laufrollen 10 zugeordnet, mittels denen er zwischen einer Offen- und einer Schliessstellung entlang einer unteren Laufschiene 11 und einer oberen Laufschiene 12 verfahrbar ist. Die Laufschienen 11 und 12 sind so ausgestaltet, dass die Schiebetüre jederzeit aus den Laufschienen herausgenommen werden kann.

Gemäss Fig. 2 und Fig. 3 weist die Betätigungseinrichtung 5 zum Selbstschliessen der Tür einen um eine Umlenkrolle 13 geführten Seilzug 14 auf, dessen eines Ende 15 an der oberen Laufschiene 12 befestigt ist und an dessen anderem Ende 16 ein in einer Profilnut 8' im Längsprofil 8 des Gitterrahmens 7 bewegliches Gegengewicht 17 hängt. Die Umlenkrolle 13 ist in einem Gleitschieber 18 gelagert, der vor dem Zusammenbau des Gitterrahmens 7 leicht in dessen hinteren Eckbereich einbaubar ist. Der Seilzug 14 ist im Gleitschieber 18 so geführt, dass er durch das Gegengewicht 17 auf einer annähernd senkrechten Bahn gezogen wird. Das vorzugsweise beflockte Gegengewicht 17 ist dem Querschnitt der Profilnut 8' im Längsprofil 8 angepasst und somit darin reibungs- und geräuscharm sicher geführt. Am oberen Türende in der Profilnut 8' wird der Seilzug 14 durch die Umlenkrolle 13 so umgelenkt, dass er bei geöffnetem Gitter annähernd waagerecht ausgestreckt ist.

Wie aus Fig. 2 ersichtlich, ist der Gleitschieber 18 im Gitterrahmen 7 beim Gehrungsschnitt 19 positioniert. Dadurch ist es gemäss dem erfindungsgemässen Verfahren möglich, den Gleitschieber 18 mit der Umlenkrolle 13, dem Seilzug 14 und dem Gegengewicht 17 vor dem Zusammenbau des Gitterrahmens 7 in das Rahmenprofil 8 einzuschieben und danach die Rahmenteile beim Gehrungsschnitt zusammenzumontieren.

Der Gleitschieber 18 weist ausserdem ein oben leicht ausstehendes U-Profil 20 auf zur Aufnahme eines sich längs der Laufschiene 12 erstreckenden Führungsstegs 21.

Zum Öffnen der Schiebetür 2 ist diese leicht von Hand mit Hilfe eines Handgriffes 22 verschiebbar. Wird in der Offenstellung die Schiebetür losgelassen, erfolgt dann sofort selbsttätig die Aktivierung der Betätigungseinrichtung 5, und diese schiebt verzögerungsfrei die Schiebetür 2 in die Schliessstellung wieder zurück, weil das Gegengewicht 17 den Seilzug 14 herunterzieht und mit seiner Schwerkraft eine Kraftkomponente erzeugt, die auf den Gleitschieber 18 und damit den Gitterrahmen 7 in Schliessrichtung wirksam wird.

In der annähernden Schliessstellung der Schiebetür 2, wie in Fig. 1 veranschaulicht ist, befindet sich das an der Laufschiene befestigte Ende 15 des Seilzugs 14 oberhalb der Schiebetür auf der Seite dieser Betätigungseinrichtung 5. Damit kann der Seilzug kurz gehalten werden. Zudem verläuft der Seilzug 14 auch in der geschlossenen Türposition vorteilhaft mit einem Winkel zu seiner übrigen annähernd vertikalen Ausdehnung, damit dieser bei der Umlenkrolle 13 stets eine in Schliessrichtung wirkende Kraftkomponente erzeugt.

Das erfindungsgemässe Insektenschutzgitter zeichnet sich insbesondere dadurch aus, dass die Einrichtung zum Selbstschliessen des Gitters rein mechanisch funktioniert, selbsttätig aktiviert wird und zudem wenige robuste Beuteile aufweist, die einen wirtschaftlich günstigen Aufbau ermöglichen und dauerhaft eine hohe Funktionssicherheit gewährleisten. Beim beschriebenen Ausführungsbeispiel ist das Insektenschutzgitter zweiteilig. Je nach Grösse der zu schützenden Wandöffnung ist es aber auch ohne weiters in Rahmen der Erfindung möglich, die vorstehend beschriebene Betätigungseinrichtung 5 sowohl in einteilige als auch in drei- oder mehrteilige Insektenschutzgitter unter Berücksichtigung der jeweiligen Schliessrichtung einzubauen. Sie kann auch nachträglich ohne grossen Aufwand in vorhandene Schutzgitter eingebaut werden.

Die Erfindung ist ebenfalls bei Insektenschutzgittern mit anders ausgestalteten Laufbahnen anwendbar, etwa bei Gittern, die auf der oberen Laufschiene aufgehängt sind, oder aber bei Gittern, deren obere Laufschiene mit Gleitrollen anstelle des Führungssteges 21 versehen ist.

Die Erfindung ist mit den oben erläuterten Ausführungsbeispielen ausreichend dargetan. Sie liesse sich jedoch noch in anderen Varianten darstellen. So könnte die Betätigungseinrichtung 5 im Prinzip auch mit Federkraft anstelle durch Ausnutzung der Schwerkraft betrieben werden, wobei diese Ausgestaltung jedoch nicht zur vorliegenden Erfindung gehört.

## Patentansprüche

1. Insektenschutzgitter, insbesondere für Tür-, Fenster- und ähnliche Wandöffnungen, mit einem zwischen einer Offen- und einer Schliessstellung verschiebbaren Gitterrahmen (7), in dem eine mechanische Betätigungseinrichtung (5) zum selbsttätigen Rückführen des Gitters in die Schliessstellung eingebaut ist, wobei die Betätigungseinrichtung (5) einen um eine Umlenkrolle (13) geführten Seilzug (14) aufweist, an dessen einem Ende (16) ein im Gitterrahmen frei bewegliches Gegengewicht (17) aufgehängt ist, **dadurch gekennzeichnet, dass**
dass das andere Ende (15) des Seilzugs (14) an einer oberen Laufschiene (12) für den Gitterrahmen (7) befestigt ist, wobei der Seilzug (14) durch einen im Gitterrahmen (7) befestigbaren Gleitschieber (18) geführt ist, der mit einer Lagerung für die Umlenkrolle (13) und mit einem U-förmigen Profil (20) zur Aufnahme eines Führungsstegs (21) der oberen Laufschiene (12) versehen ist.

2. Insektenschutzgitter nach Anspruch 1, **dadurch gekennzeichnet, dass** das selbsttätige Rückführen des Gitters durch die Betätigungseinrichtung (5) in der Offenstellung des Gitterrahmens (7) beim Loslassen desselben auslösbar ist.

3. Insektenschutzgitter nach Anspruch 1 oder 2, **dadurch gekennzeichnet, dass** der Gleitschieber (18) im oberen Eckbereich des Gitterrahmens (7) vorzugsweise beim Gehrungsschnitt (19) eingebaut ist, während das Längsprofil (8) das in einer Profilnut (8') geführte Gegengewicht (17) umgreift.

4. Insektenschutzgitter nach Anspruch 1, **dadurch gekennzeichnet, dass** das Gegengewicht (17) vorzugsweise beflockt und dem Querschnitt der Profilnut (8') des Längsprofils (8) angepasst ist.

5. Insektenschutzgitter nach einem der vorhergehenden Ansprüche 1 bis 4, **dadurch gekennzeichnet, dass** der Seilzug (14) durch eine Nylonschnur gebildet ist.

6. Insektenschutzgitter nach einem der vorhergehenden Ansprüche 1 bis 5, **dadurch gekennzeichnet, dass** sich in der Schliessstellung der Schiebetür (2) das befestigte Ende (15) des Seilzugs (14) oberhalb der Schiebetür auf der Seite dieser Betätigungseinrichtung (5) befindet.

7. Insektenschutzgitter nach einem der vorhergehenden Ansprüche 1 bis 6, **dadurch gekennzeichnet, dass** der Seilzug (14) in der geschlossenen Türposition mit einem Winkel zu seiner übrigen annähernd vertikalen Ausdehnung verläuft, damit dieser bei der Umlenkrolle (13) eine in Schliessrichtung wirkende Kraftkomponente erzeugt.

8. Verfahren zum Herstellen eines Insektenschutzgitters nach einem vorhergehenden Ansprüche 1 bis 7, **dadurch gekennzeichnet, dass** in den aus Längsprofilen (8, 9) zusammengesetzten Gitterrahmen (7) eine einen Gleitschieber (18) und ein Gegengewicht (17) aufweisende Betätigungseinrichtung (5) zum selbsttätigen Rückführen des Gitters in die Schliessstellung eingebaut wird, bei dem der Gleitschieber (18) und das Gegengewicht (17) vor dem Aneinanderbefestigen der Längsprofile (8, 9) des Gitterrahmens (7) in eine Profilnut (8') eines Längsprofils (8, 9) eingeschoben werden.

9. Verfahren nach Anspruch 8, **dadurch gekennzeichnet, dass** der Gleitschieber (18) mit der an ihm drehbar gelagerten Umlenkrolle (13), und das Gegengewicht (17) mit dem an ihm befestigten Seilzug (14) in diese Profilnut (8') eingeschoben werden.

## Claims

1. An insect screen, in particular for door, window and similar wall openings, that has a screen frame (7) that can be moved between an open and a closed position and in which a mechanical actuation device (5) is fitted for automatically bringing the screen back into the closed position, the actuation device (5) having a cable pull (14) guided around a pulley (13), at one end (16) of which a counterweight (17) that can move freely within the screen frame is suspended, **characterised in that**
the other end (15) of the cable pull (14) is fastened to an upper guide rail (12) for the screen frame (7), the cable pull (14) being guided by a slider (18) that can be fastened within the screen frame (7) and that is provided with a bearing for the pulley (13) and with a U-shaped profile (20) for receiving a guide bar (21) of the upper guide rail (12).

2. The insect screen according to Claim 1, **characterised in that** the automatic return of the screen in the open position of the screen frame (7) implemented by the actuation device (5) can be triggered when said screen frame is released.

3. The insect screen according to Claim 1 or 2, **characterised in that** the slider (18) is fitted, preferably with a mitre cut (19), in the upper corner region of the screen frame (7), while the longitudinal profile (8) encompasses the counterweight (17) guided within a profile groove (8').

4. The insect screen according to Claim 1, **characterised in that** the counterweight (17) is preferably flocked and matched to the cross-section of the profile groove (8') of the longitudinal profile (8).

5. The insect screen according to any of the preceding Claims 1 to 4, **characterised in that** the cable pull (14) is formed by a nylon cord.

6. The insect screen according to any of the preceding Claims 1 to 5, **characterised in that** in the closed position of the sliding door (2) the fixed end (15) of the cable pull (14) is above the sliding door on the side of this actuation device (5).

7. The insect screen according to any of the preceding Claims 1 to 6, **characterised in that** in the closed position of the door the cable pull 14 runs at an angle to its normal approximately vertical extension so that it generates a force component acting on the pulley (13) in the closing direction.

8. A method of producing an insect screen according to any of the preceding Claims 1 to 7, **characterised in that** an actuation device (5) that has a slider (18) and a counterweight (17) is fitted into the screen frames (7) composed of longitudinal profiles (8, 9) so as to automatically bring the screen back to the closed position, the slider (18) and the counterweight (17) being pushed into a profile groove (8') of a longitudinal profile (8, 9) before fastening the longitudinal profiles (8, 9) of the screen frame (7) to one another.

9. The method according to Claim 8, **characterised in that** the slider (18) with the pulley (13) mounted rotatably on the latter and the counterweight (17) can be pushed into this profile groove (8') with the cable pull (14) fastened to it.

## Revendications

1. Grille de protection contre les insectes, notamment pour des portes, fenêtres et baies semblables, comprenant un cadre (7) de grille coulissant entre une position d'ouverture et une position de fermeture, dans lequel est incorporé un dispositif (5) mécanique d'actionnement pour ramener automatiquement la grille dans la position de fermeture, le dispositif (5) d'actionnement ayant une commande (14) par câble, qui passe sur un galet (13) de renvoi et à une extrémité (16) de laquelle est suspendu un contrepoids (17) mobile librement dans le cadre de la grille, **caractérisée en ce que** l'autre extrémité (15) de la commande (14) par câble est fixée à un rail (12) supérieur de roulement pour le cadre (7) de la grille, la commande (14) par câble étant guidée par un coulisseau (18), qui peut être fixé dans le cadre (7) de la grille et qui est pourvu d'un montage pour le galet (13) de renvoi et d'un profilé (20) en U de réception d'une barrette (21) de guidage du rail (12) supérieur de roulement.

2. Grille de protection contre les insectes suivant la revendication 1, **caractérisée en ce que** le rappel automatique de la grille, par le dispositif (5) d'actionnement dans la position d'ouverture du cadre (7) de la grille, peut être déclenché lorsque celui-ci est lâché.

3. Grille de protection contre les insectes suivant la revendication 1 ou 2, **caractérisée en ce que** le coulisseau (18) est incorporé dans la partie de coin supérieure du cadre (7) de la grille, de préférence dans une coupe (19) en biseau, tandis que le profilé (8) longitudinal entoure le contrepoids (17) guidé dans une rainure (8') du profilé.

4. Grille de protection contre les insectes suivant la revendication 1, **caractérisée en ce que** le contrepoids (17) est de préférence floqué et adapté à la section transversale de la gorge (8') du profilé (8) longitudinal.

5. Grille de protection contre les insectes suivant l'une des revendications précédentes 1 à 4, **caractérisée en ce que** la commande (14) par câble est formée d'un cordon de nylon.

6. Grille de protection contre les insectes suivant l'une des revendications précédentes 1 à 5, **caractérisée en ce que**, dans la position de fermeture de la porte (2) coulissante, l'extrémité (15) fixée de la commande (14) par câble se trouve au dessus de la porte coulissante du côté de ce dispositif (5) d'actionnement.

7. Grille de protection contre les insectes suivant l'une des revendications précédentes 1 à 6, **caractérisée en ce que** la commande (14) par câble s'étend dans la position fermée de la porte en faisant un angle avec son étendue pour le reste à peu près verticale, afin de produire au galet (13) de renvoi une composante de force agissant dans le sens de fermeture.

8. Procédé de fabrication d'une grille de protection contre les insectes suivant l'une des revendications précédentes 1 à 7, **caractérisé en ce que**, pour ramener automatiquement la grille dans la position de fermeture, on incorpore, dans le cadre (7) de la grille composé de profilés (8, 9) longitudinaux, un dispositif (5) d'actionnement ayant un coulisseau (18) et un contrepoids (17), dans lequel, avant de fixer les uns aux autres les profilés (8, 9) longitudinaux du cadre (7) de la grille, on fait glisser le coulisseau (18) et le contrepoids (17) dans une rainure (8') d'un profilé (8, 9) longitudinal.

9. Procédé de fabrication d'une grille de protection contre les insectes suivant la revendication 8, **caractérisé en ce que** l'on fait glisser le coulisseau (18) avec le galet (13) de renvoi qui y est monté tournant et le contrepoids (17) avec la commande (14) de câble qui y est fixée, dans cette rainure (8') du profilé.
